# FASCICULE DE BREVET EUROPEEN

(11) **EP 3 339 970 B1**
(45) Date de publication et mention de la délivrance du brevet: **23.03.2022**
(21) Numéro de dépôt: 16205879.6
(22) Date de dépôt: 21.12.2016
(51) Int. Cl.: G04B 19/12, G04B 19/14

(54) **CADRAN D'HORLOGERIE DONT LE MATÉRIAU EST UN ALLIAGE LÉGER**
UHR-ZIFFERBLATT AUS EINER LEICHTMETALL-LEGIERUNG
TIMEPIECE DIAL MADE OF A LIGHT METAL ALLOY MATERIAL

(43) Date de publication de la demande: 27.06.2018
(73) Titulaire: Rubattel et Weyermann S.A., 2300 La Chaux-de-Fonds (CH)
(72) Inventeur: Barfuss, Philippe, 2012 Auvernier (CH); Jeanrenaud, Frédéric, 2300 La Chaux-de-Fonds (CH)
(74) Mandataire: Giraud, Eric

(56) Documents cités:
- EP-A1- 2 400 354
- CH-A- 332 878
- CH-A- 343 312
- CH-B5- 604 227
- JP-A- S5 070 216
- US-A- 3 803 832
- US-A- 5 966 344
- DATABASE WPI Week 197642 Thomson Scientific, London, GB; AN 1976-78050X XP002772274, -& JP S50 70216 A (SUWA SEIKOSHA KK) 11 juin 1975 (1975-06-11)

## Description

### Domaine de l'invention

L'invention concerne un cadran d'horlogerie 1 comportant un flasque 2 dont le matériau est un premier alliage, comportant sur un premier côté au moins une zone d'affichage 3 visible par un utilisateur, et sur un deuxième côté au moins un pied 4 pour le positionnement et/ou la fixation dudit cadran 1 dans un mouvement d'horlogerie 100, où ledit flasque 2 comporte au moins une zone de réception 5 complémentaire à une zone d'extrémité 6 d'au moins un dit pied 4 lequel est un pied soudable 40 agencé pour être soudé ou brasé avec ledit flasque 2 au niveau de l'interface entre ladite zone de réception 5 et ladite zone d'extrémité 6, et dont le matériau dudit pied soudable 40 est un deuxième alliage soudable ou brasable avec ledit premier alliage, au moins une dite zone de réception 5 enveloppant une dite zone d'extrémité 6 respective relative à l'assemblage du même dit pied soudable 40, ou au moins une dite zone d'extrémité 6 enveloppant une dite zone de réception 5 respective relative à l'assemblage du même dit pied soudable 40, ou au moins une paire formée d'une dite zone d'extrémité 6 et d'une dite zone de réception 5 complémentaire comportant, dans un premier état assemblé non soudé ni brasé, un taraudage coopérant avec un filetage. Selon l'invention, le premier alliage est un alliage d'aluminium, et le deuxième alliage est un alliage de titane, ou inversement.

L'invention concerne encore un ensemble cadran monobloc, dont le matériau est un alliage d'aluminium et de titane, comportant un tel cadran.

L'invention concerne le domaine des composants d'affichage pour l'horlogerie ou pour des instruments scientifiques ou appareils de mesure.

### Arrière-plan de l'invention

Les cadrans d'horlogerie ou d'instruments scientifiques comportent des pieds de fixation et/ou de positionnement sur une platine ou dans un mouvement.

Souvent ces pieds sont utiles pour le procédé de fabrication di cadran, pour l'accroche des supports ou encore pour la réalisation de dépôts dans des bains galvaniques, assurant la double fonction d'élément de maintien et de guide de courant.

En général ces pieds sont en cuivre, revêtus d'un fin dépôt d'or pour éviter leur oxydation et améliorer leur contact électrique. Les cadrans sont généralement en alliage cuivreux, laiton, maillechort ou similaire, de ce fait le comportent lors des différentes étapes du procédé est le même sur le cadran et les pieds qu'il comporte.

Le procédé de soudage par résistance permet de solidariser ces pieds et cadran, en les soumettant à une impulsion d'énergie selon la direction du pied, cette énergie faisant fondre localement le métal à l'interface du cadran et du pied, à une extrémité du pied qu'on appelle le pivot, qui est d'un diamètre défini, souvent inférieur au diamètre du pied, sur une hauteur définie, et qui constitue un élément fusible qui assure la liaison avec le cadran.

Mais de tels pieds en alliage cuivreux ne sont pas adaptés à la confection de cadrans réalisés dans certains alliages légers, notamment des alliages d'aluminium. En effet des pieds en alliage cuivreux se dissolvent lors des procédés de conversion électrochimique, tels qu'anodisation, oxydation anodique ou similaire, dans des bains ou des électrolytes comportant de l'acide sulfurique ou sulfonitrique.

La réalisation de pieds dans un matériau présentant le même comportement que le matériau du cadran est donc souhaitable. Une élaboration monobloc des pieds avec le flasque du cadran est coûteuse dans un usinage par fraisage, ou difficilement réalisable par emboutissage.

Pour cette raison il n'est pas rare de voir des cadrans en alliage léger comportant un flasque subissant tous les traitements galvaniques, sur lequel sont ensuite rapportés des pieds en alliage cuivreux. Ou encore des cadrans dépourvus de pieds, fixés par des ailettes sur le mouvement.

Le document US3 803 832 A au nom de SHIMIZU décrit un cadran de montre comprenant un corps formé d'une plaque plane d'aluminium et de rivets formant des éléments de tige en matériau d'aluminium, et formant des fixations sur un mouvement. La tête de chaque de tige est formée de manière à s'insérer dans un évidement formé sur la surface arrière du corps, et est intégralement fixée à l'évidement au moyen d'un soudage par ultrasons. Un procédé de fabrication met en œuvre une machine de soudage par ultrasons, pour joindre d'un seul tenant la tête et l'évidement.

Le document CH 332 878 A au nom de RIHS décrit un procédé de fabrication d'un cadran issu d'une feuille par étampage, notamment pour la formation de chiffres en relief, et par découpe, suite à quoi on rectifie les chiffres en relief, on polit chimiquement la plaque avant de lui applique rune oxydation anodique avec au moins un produit colorant.

Le document EP2400354 au nom de The Swatch Group Research and Development Ltd décrit un cadran comprenant un pied réalisé en matérau métallique utilisé pour fixer ledit cadran à une pièce d'horlogerie.

Le document CH343312 au nom de Beyeler and Cie décrit un procédé de fabrication d'un cadran en métal comprenant des tétons sur lesquels sont soudés des pieds de cadran.

### Résumé de l'invention

L'invention se propose de rapporter des pieds en alliage d'aluminium ou de titane, sur un flasque de cadran nu en alliage d'aluminium ou de titane, pour transformer ce cadran nu en un ensemble cadran comportant des pieds rigidement solidarisés avec ce flasque, et présentant le même comportement chimique que lui.

A cet effet, l'invention concerne un cadran d'horlogerie selon la revendication 1.

L'invention concerne encore un ensemble cadran monobloc, selon la revendication 2.

### Description sommaire des dessins

D'autres caractéristiques et avantages de l'invention apparaîtront à la lecture de la description détaillée qui va suivre, en référence aux dessins annexés, où :
- la figure 1 représente, de façon schématisée, et en coupe, un cadran nu assemblé mais non soudé ni brasé, comportant un flasque avec, à l'opposé d'une surface supérieure d'affichage, une surface inférieure sur laquelle sont présentés des pieds destinés à être soudés ou brasés sur ce flasque;
- la figure 2 représente, de façon schématisée, et en coupe, un détail d'un tel cadran nu où la jonction entre le pied et le flasque est une surface plane ;
- la figure 3 représente, de façon schématisée, et en coupe, un détail d'un tel cadran nu où la jonction entre le pied et le flasque est un emboîtement cylindrique, le pied pénétrant dans un alésage du flasque;
- la figure 4 représente, de façon schématisée, et en coupe, un détail d'un tel cadran nu où la jonction entre le pied et le flasque est un point de touche entre un léger relief que comporte le flasque et un logement que comporte le pied ;
- la figure 5 représente, de façon schématisée, et en coupe, un détail d'un tel cadran nu où la jonction entre le pied et le flasque est une liaison vissée entre une entrée de taraudage que comporte le flasque, et un filetage que comporte le pied;
- la figure 6 représente, de façon schématisée, et en coupe, un tel cadran nu où la jonction entre le pied et le flasque est au niveau d'une rainure de révolution que comporte le flasque, qui porte une encoche en U que comporte le pied ;
- la figure 7 représente, de façon schématisée, et en coupe, un détail d'un tel cadran nu où la jonction entre le pied et le flasque est au niveau d'une gorge de révolution que comporte le flasque, qui reçoit un tenon droit à faces parallèles que comporte le pied ;
- la figure 8 représente, de façon schématisée, un ensemble cadran assemblé de façon irréversible par soudage ou brasage;
- la figure 9 représente, de façon schématisée, une montre comportant un tel ensemble cadran ;
- la figure 10 représente, de façon schématisée, un instrument de mesure ou appareil scientifique comportant un tel ensemble cadran.

### Description détaillée des modes de réalisation préférés

L'invention concerne un cadran d'horlogerie 1 dont le matériau est un alliage léger, comportant un flasque 2 dont le matériau est un premier alliage léger.

Plus particulièrement, ce cadran 1 est plan, ou sensiblement plan, ou à rayon de courbure supérieur à 30 mm.

Ce flasque 2 comporte, sur un premier côté au moins une zone d'affichage 3 visible par un utilisateur, et sur un deuxième côté opposé au premier côté au recto et appelé verso au moins un pied 4 pour le positionnement et/ou la fixation du cadran 1 dans un mouvement d'horlogerie 100.

Ce cadran 1 est un cadran dont les composants, notamment les pieds 4, sont démontables.

Le flasque 2 comporte au moins une zone de réception 5 complémentaire à une zone d'extrémité 6 d'au moins un pied 4, lequel est un pied soudable 40, qui est agencé pour être soudé ou brasé avec le flasque 2 au niveau de l'interface entre la zone de réception 5 et la zone d'extrémité 6. Le matériau constitutif d'un tel pied soudable 40 est un deuxième alliage léger qui est soudable ou brasable avec le premier alliage léger.

Dans une variante de l'invention, au moins une zone de réception 5 enveloppe une zone d'extrémité 6 respective relative à l'assemblage du même pied soudable 40.

Dans une autre variante de l'invention, au moins une zone d'extrémité 6 enveloppe une zone de réception 5 respective relative à l'assemblage du même pied soudable 40.

Dans une autre variante encore de l'invention, au moins une paire formée d'une zone d'extrémité 6 et d'une zone de réception 5 complémentaire comporte, dans un premier état assemblé non soudé ni brasé, un taraudage coopérant avec un filetage.

Dans une autre variante encore, au moins une zone de réception 5 est une partie d'une gorge ou d'une nervure de révolution, en particulier réalisées lors d'un usinage du flasque 2 par tournage, et la zone d'extrémité 6 qui lui est complémentaire est une partie d'une nervure ou de gorge de révolution complémentaire.

Plus particulièrement, le premier alliage est un alliage d'aluminium, et le deuxième alliage est un alliage de titane, ou inversement.

Les alliages d'aluminium sont de préférence choisis parmi les alliages d'aluminium les plus facilement soudables. Plus particulièrement et non limitativement, ils sont choisis parmi les alliages d'aluminium sans durcissement structural, des familles 1000 (sans élément d'addition) et plus particulièrement le 1050 O à l'état recuit, 3000 (avec addition de manganèse) et plus particulièrement le 3003 O à l'état recuit, 5000 (avec addition de magnésium) qui se soude bien et est bien adaptée à l'anodisation, et plus particulièrement le 5086 O à l'état recuit ou encore le 5083 H111 écroui et stabilisé.

Dans une variante, le premier alliage léger est un alliage d'aluminium et le deuxième alliage léger est un alliage de titane, tel que TiO₂, TiAl₆ V₄ dit TA6V, ou similaire. Ou bien le deuxième alliage léger est un alliage d'aluminium, et le premier alliage léger est un alliage de titane, tel que TiO₂, TiAl₆ V₄ dit TA6V, ou similaire.

Dans une variante ne faisant pas partie de l'invention, le premier alliage léger est un alliage d'aluminium, et le deuxième alliage léger est un alliage de magnésium qui se soude bien avec l'aluminium, tel que MgAlₑZn₃ dit G-A6Z3, ou MgAl₉Zn dit G-A9Z, ou MgZn₅Th₂Zr, ou MgZr. La configuration inverse est naturellement possible.

L'invention concerne encore un ensemble cadran 10 monobloc, dont le matériau est un alliage d'aluminium et de titane, comportant un cadran nu 1, et qui résulte de la transformation de ce cadran 1 par au moins une opération de soudage ou de brasage qui solidarise de façon irréversible le flasque 2 et tout ou partie des pieds 4. La zone de liaison soudée ou brasée ne comporte plus trace de la géométrie initiale des zones d'extrémité 6 et des zones de réception 5 complémentaire concernées par l'opération de soudage ou de brasage.

Ainsi, selon l'invention, dans au moins une paire formée d'une zone d'extrémité 6 et d'une zone de réception 5 complémentaire, la zone d'extrémité 6 et la zone de réception 5 sont jointes de façon indémontable au niveau d'une liaison soudée ou brasée entre le flasque 2 et le pied soudable 40 concerné.

Il existe, à cet effet, des technologies compatibles avec le micro-soudage d'aluminium ou/et de titane, de façon très ponctuelle afin d'éviter toute déformation de la zone d'affichage 3 visible, en technologie laser ou plasma, avec des diamètres de zones chauffées très faibles, de l'ordre de 100 microns, et un échauffement réduit. Ces technologies permettent de souder ou braser un tel pied soudable 40 en alliage léger, notamment d'aluminium ou de titane soudé, en soudure bout à bout ou par point, et notamment par laser, ou plasma, ou ultrason.

Plus particulièrement 6, dans chaque paire formée d'une zone d'extrémité 6 et d'une zone de réception 5 complémentaire, la zone d'extrémité 6 et la zone de réception 5 sont jointes de façon indémontable au niveau d'une liaison soudée ou brasée entre le flasque 2 et le pied soudable 40 concerné.

Dans une variante avantageuse, l'ensemble cadran 10 monobloc comporte une couche superficielle anodisée, ou une couche superficielle d'oxydation anodique chromique ou sulfurique, le traitement de surface correspondant étant réalisé après la ou les opérations de soudage ou de brasage.

L'invention concerne encore une montre 1000 comportant un tel ensemble cadran 10.

L'invention concerne encore un instrument scientifique comportant un tel ensemble cadran 10.

L'invention concerne encore un appareil de mesure comportant un tel ensemble cadran 10.

Selon un procédé de fabrication d'un ensemble cadran 10 monobloc d'horlogerie dont le matériau est un alliage léger, le procédé ne faisant pas partie de l'invention, on réalise dans cet ordre les étapes suivantes :
- réaliser, dans un premier état assemblé non soudé ni brasé, un cadran 1 d'horlogerie dont le matériau est un alliage léger, comportant un flasque 2 dont le matériau est un premier alliage léger, comportant sur un premier côté au moins une zone d'affichage 3 visible par un utilisateur, et sur un deuxième côté opposé au premier côté au recto et appelé verso au moins un pied 4 pour le positionnement et/ou la fixation du cadran 1 dans un mouvement d'horlogerie 100. Ce flasque 2 comporte au moins une zone de réception 5 complémentaire à une zone d'extrémité 6 d'au moins un pied 4, lequel est un pied soudable 40 agencé pour être soudé ou brasé avec le flasque 2 au niveau de l'interface entre la zone de réception 5 et la zone d'extrémité 6. Et le matériau constitutif d'un tel pied soudable 40 est le premier alliage léger, ou bien un deuxième alliage léger soudable ou brasable avec le premier alliage léger ;
- assembler de façon irréversible par soudage ou brasage au moins un pied soudable 40 au flasque 2 pour constituer cet ensemble cadran 10 monobloc.

Plus particulièrement, on réalise le cadran 1 plan, ou sensiblement plan, ou à rayon de courbure supérieur à 30 mm,

Plus particulièrement, on assemble de façon irréversible par soudage ou brasage chaque pied soudable 40 au flasque 2.

Plus particulièrement, on réalise le cadran 1 avant soudage ou brasage avec au moins une zone de réception 5 qui enveloppe, dans le premier état assemblé non soudé ni brasé, une zone d'extrémité 6 respective relative à l'assemblage du même pied soudable 40.

Plus particulièrement, on réalise le cadran 1 avant soudage ou brasage avec au moins une zone d'extrémité 6 qui enveloppe, dans le premier état assemblé non soudé ni brasé, une zone de réception 5 respective relative à l'assemblage du même pied soudable 40.

Plus particulièrement, on réalise le cadran 1 avant soudage ou brasage avec au moins une paire, formée d'une zone d'extrémité 6 et d'une zone de réception 5 complémentaire, qui comporte, dans le premier état assemblé non soudé ni brasé, un taraudage coopérant avec un filetage.

Plus particulièrement, on effectue, après l'assemblage irréversible par soudage ou brasage, une opération d'anodisation, ou d'oxydation anodique chromique ou sulfurique, de la couche superficielle de l'ensemble cadran 10.

Selon l'invention, on choisit le premier alliage léger qui est un alliage d'aluminium, et le deuxième alliage léger qui est un alliage de titane, ou inversement.

Le choix particulier d'un premier alliage léger et d'un deuxième alliage léger qui sont deux alliages d'aluminium est avantageux pour l'application d'un procédé d'anodisation, mais ne fait pas partie de l'invention.

L'alternative de pieds en alliage de titane donne les mêmes capacités, avec l'avantage d'une grande stabilité dimensionnelle quel que soit le nombre des traitements appliqués. Cette alternative est favorable à l'application de différents traitements de conversion chimique sur un même cadran.

Le fait de souder ou braser les pieds en début de cycle évite le risque d'un rebut en fin de production quand le produit a atteint sa valeur maximale.

## Revendications

1. Cadran d'horlogerie (1) comportant un flasque (2) dont le matériau est un premier alliage, comportant sur un premier côté au moins une zone d'affichage (3) visible par un utilisateur, et sur un deuxième côté au moins un pied (4) pour le positionnement et/ou la fixation dudit cadran (1) dans un mouvement d'horlogerie (100), où ledit flasque (2) comporte au moins une zone de réception (5) complémentaire à une zone d'extrémité (6) d'au moins un dit pied (4) lequel est un pied soudable (40) agencé pour être soudé ou brasé avec ledit flasque (2) au niveau de l'interface entre ladite zone de réception (5) et ladite zone d'extrémité (6), et dont le matériau dudit pied soudable (40) est un deuxième alliage soudable ou brasable avec ledit premier alliage, au moins une dite zone de réception (5) enveloppant une dite zone d'extrémité (6) respective relative à l'assemblage du même dit pied soudable (40), ou au moins une dite zone d'extrémité (6) enveloppant une dite zone de réception (5) respective relative à l'assemblage du même dit pied soudable (40), ou au moins une paire formée d'une dite zone d'extrémité (6) et d'une dite zone de réception (5) complémentaire comportant, dans un premier état assemblé non soudé ni brasé, un taraudage coopérant avec un filetage, **caractérisé en ce que** ledit premier alliage est un alliage d'aluminium, et **en ce que** ledit deuxième alliage est un alliage de titane, ou inversement.

2. Ensemble cadran (10) monobloc, dont le matériau est un alliage d'aluminium et de titane, comportant un cadran (1) selon la revendication 1, **caractérisé en ce que**, dans au moins une paire formée d'une dite zone d'extrémité (6) et d'une dite zone de réception (5) complémentaire, ladite zone d'extrémité (6) et ladite zone de réception (5) sont jointes de façon indémontable au niveau d'une liaison soudée ou brasée entre ledit flasque (2) et ledit pied soudable (40) concerné.

3. Ensemble cadran (10) monobloc selon la revendication 2, **caractérisé en ce que**, dans chaque paire formée d'une dite zone d'extrémité (6) et d'une dite zone de réception (5) complémentaire, ladite zone d'extrémité (6) et ladite zone de réception (5) sont jointes de façon indémontable au niveau d'une liaison soudée ou brasée entre ledit flasque (2) et ledit pied soudable (40) concerné.

4. Ensemble cadran (10) monobloc selon la revendication 2 ou 3, **caractérisé en ce que** ledit ensemble cadran (10) comporte une couche superficielle anodisée, ou une couche superficielle d'oxydation anodique chromique ou sulfurique.

5. Montre (1000) comportant un ensemble cadran (10) selon l'une des revendications 2 à 4.

## Patentansprüche

1. Uhr-Zifferblatt (1), aufweisend einen Flansch (2), dessen Material eine erste Legierung ist, aufweisend auf einer ersten Seite mindestens eine von einem Benutzer sichtbare Anzeigezone (3), und auf einer zweiten Seite mindestens einen Fuß (4) für die Positionierung und/oder die Befestigung des Zifferblatts (1) in einem Uhrwerk (100), wobei der Flansch (2) mindestens eine zu einer Endzone (6) von mindestens einem Fuß (4) komplementäre Empfangszone (5) aufweist, der ein schweißbarer Fuß (40) ist, der eingerichtet ist, um mit dem Flansch (2) im Bereich der Schnittstelle zwischen der Empfangszone (5) und der Endzone (6) verschweißt oder verlötet zu sein, und wobei das Material des schweißbaren Fußes (40) eine zweite, mit der ersten Legierung verschweißbare oder verlötbare Legierung ist, wobei mindestens eine Empfangszone (5) eine jeweilige, zur Verbindung desselben schweißbaren Fußes (40) relative Endzone (6) umgibt, oder mindestens eine Endzone (6) eine jeweilige, zur Verbindung desselben schweißbaren Fußes (40) relative Empfangszone (5) umgibt, oder mindestens ein Paar, gebildet aus einer Endzone (6) und einer komplementären Empfangszone (5) in einem ersten verbundenen weder geschweißten noch gelöteten Zustand eine Gewindebohrung aufweist, die mit einem Außengewinde zusammenwirkt, **dadurch gekennzeichnet, dass** die erste Legierung eine Aluminiumlegierung ist und dass die zweite Legierung eine Titanlegierung ist oder umgekehrt.

2. Einteilige Zifferblattanordnung (10), deren Material eine Aluminium- oder Titanlegierung ist, aufweisend ein Zifferblatt (1) nach Anspruch 1, **dadurch gekennzeichnet, dass** in mindestens einem Paar, das aus einer Endzone (6) und einer komplementären Empfangszone (5) gebildet ist, die Endzone (6) und die Empfangszone (5) undemontierbar im Bereich einer geschweißten oder gelöteten Verbindung zwischen dem Flansch (2) und dem entsprechenden schweißbaren Fuß (40) verbunden sind.

3. Einteilige Zifferblattanordnung (10) nach Anspruch 2, **dadurch gekennzeichnet, dass** in jedem Paar, das aus einer Endzone (6) und einer komplementären Empfangszone (5) gebildet ist, die Endzone (6) und die Empfangszone (5) undemontierbar im Bereich einer geschweißten oder gelöteten Verbindung zwischen dem Flansch (2) und dem entsprechenden schweißbaren Fuß (40) verbunden sind.

4. Einteilige Zifferblattanordnung (10) nach Anspruch 2 oder 3, **dadurch gekennzeichnet, dass** die Zifferblattanordnung (10) eine anodisierte Oberflächenschicht oder eine anodisch oxidierte Chrom- oder Schwefel-Oberflächenschicht aufweist.

5. Uhr (1000), die eine Zifferblattanordnung (10) nach einem der Ansprüche 2 bis 4 aufweist.

## Claims

1. A timepiece dial (1) including a flange (2) whose material is a first alloy, including on a first side at least one display zone (3) visible to a user, and on a second side at least one foot (4) for positioning and/or fastening said dial (1) in a horological movement (100), wherein said flange (2) includes at least one reception zone (5) complementary to an end zone (6) of at least one said foot (4) which is a solderable foot (40) arranged to be soldered or brazed with said flange (2) at the interface between said reception zone (5) and said end zone (6), and whose material of said solderable foot (40) is a second alloy which is solderable or brazable with said first alloy, at least one said reception zone (5) enveloping one said respective end zone (6) relating to the assembly of the same said solderable foot (40), or at least one said end zone (6) enveloping one said respective reception zone (5) relating to the assembly of the same said solderable foot (40), or at least one pair formed of one said end zone (6) and one said complementary reception zone (5) including, in a first assembled state which is not soldered or brazed, a tapping cooperating with a threading, **characterised in that** said first alloy is an aluminium alloy, and **in that** said second alloy is a titanium alloy, or conversely.

2. The one-piece dial assembly (10), whose material is an aluminium and titanium alloy, including a dial (1) according to claim 1, **characterised in that**, in at least one pair formed of one said end zone (6) and one said complementary reception zone (5), said end zone (6) and said reception zone (5) are non-detachably joined at a soldered or brazed connection between said flange (2) and said concerned solderable foot (40).

3. The one-piece dial assembly (10) according to claim 2, **characterised in that**, in each pair formed of one said end zone (6) and one said complementary reception zone (5), said end zone (6) and said reception zone (5) are non-detachably joined at a soldered or brazed connection between said flange (2) and said concerned solderable foot (40).

4. The one-piece dial assembly (10) according to claim 2 or 3, **characterised in that** said dial assembly (10) includes an anodised surface layer, or a chromic or sulphuric anodic oxidation surface layer.

5. A watch (1000) including a dial assembly (10) according to one of claims 2 to 4.
